# EUROPÄISCHE PATENTSCHRIFT

(11) **EP 1 452 114 B1**
(45) Veröffentlichungstag und Bekanntmachung des Hinweises auf die Patenterteilung: **17.04.2013**
(21) Anmeldenummer: 04000677.7
(22) Anmeldetag: 15.01.2004
(51) Int. Cl.: A47C 20/04, A47C 7/38

(54) **Sitzmöbel mit Rückenlehne und Kopfstütze**
Seating furniture with backrest and headrest
Meuble d'assise avec dossier et appui-tête

(30) Priorität: 25.02.2003 DE 20302994 U
(43) Veröffentlichungstag der Anmeldung: 01.09.2004
(73) Patentinhaber: Stanzwerk Wetter Sichelschmidt GmbH & Co.KG, 58300 Wetter (DE)
(72) Erfinder: Sedlatschek, Peter, 58840 Plettenberg (DE); Wolowski, Martin, 58300 Wetter (DE); Kristen, Martin Dr., 45883 Gelsenkirchen (DE)
(74) Vertreter: Köchling, Conrad-Joachim

(56) Entgegenhaltungen:
- EP-A- 1 197 170
- DE-U- 9 011 775
- US-A- 2 989 341
- US-A- 3 033 610
- US-A- 3 051 965

## Beschreibung

Die Erfindung betrifft ein Sitzmöbel mit Rückenlehne und in die Rückenlehne integrierter Kopfstütze, wobei die Rückenlehne neigungsverstellbar ist, wobei die Kopfstütze gegenüber der Rückenlehne höhen- und neigungseinstellbar ist, wobei die Kopfstütze an der Rückenlehne mittels einer Kulissenführung derart geführt ist, dass der Verschiebebewegung der Kopfstütze bei der Höhenverstellung eine Neigungsbewegung überlagert ist, und am oberen Ende der Rückenlehne paarweise Beschlagplatten mit Kulissensteinen oder -bolzen angeordnet sind, am unteren Ende der Kopfstütze paarweise Haltebleche mit einer leicht gebogenen Führungskontur vorgesehen sind, wobei die Kulissensteine oder -bolzen in die Führungskonturen eingreifen.

Im Stand der Technik sind derartige Sitzmöbel vielfach bekannt. Beispielsweise ist ein einsitziges oder zweisitziges Sitzmöbel bekannt, welches eine Rückenlehne aufweist, an der am oberen Endbereich eine Kopfstütze angelenkt ist. Wird bei einem solchen Sitzmöbel die Kopfstütze gegenüber der Rückenlehne nach vorn geneigt, so entsteht eine Quetschung der vorderseitigen Polsterung und des vorderseitigen Bezuges, der durchgehend die Rückenlehne und die Kopfstütze überzieht. Eine solche Faltenbildung ist unerwünscht, da sie einerseits optisch unansehnlich ist und andererseits auch zu Verschleiß des Polstermaterials oder des Bezugmaterials führt.

Aus der US-A-3033610 ist ein Sitzmöbel bekannt, bei dem an der Kopfstütze ein Hebel befestigt ist, dessen anderes Ende in einem hinter der Rückenlehne verdeckt angeordneten Bereich an einem Stellmechanismus angelenkt ist. An dem Hebel ist ein Führungsbolzen befestigt, der in einen Führungsschlitz eines Führungsbleches eingreift, welches in der Rückenlehne rückwärtig des Polsterteiles befestigt ist. Bei einer solchen Ausbildung ist die starre Befestigung des Hebels an der Kopfstütze, die Lagerung des Hebels über einen Bolzen in der Schlitzführung und die Anlenkung des Hebels an einem Stellteil rückseitig der Rückenlehne zwingendes Erfordernis für die Funktion des Elementes. Ohne den zusätzlichen Stellhebel, der an der Kopfstütze befestigt ist und mit dem Bolzen in den Führungsschlitz eingreift, ist der Mechanismus nicht funktionsfähig. Aus dieser Anordnung resultiert zudem der Nachteil, dass die Neigungsverstellung der Kopfstütze nur in beschränktem Maße möglich ist, weil die am Rückenteil verdeckt angeordnete Schlitzführung große Bewegungswinkel nicht zulässt.

Aus der US-A-5927804 ist es bekannt, dass die Kopfstütze an der Rückenlehne mittels einer Kulissenführung derart geführt ist, dass der Verschiebebewegung der Kopfstütze bei der Höhenverstellung eine Neigungsbewegung überlagert ist, und wobei am oberen Ende der Rückenlehne paarweise Beschlagplatten mit Kulissensteinen oder -bolzen angeordnet sind, am unteren Ende der Kopfstütze paarweise Haltebleche mit einer leicht gebogenen Führungskontur vorgesehen sind, wobei die Kulissensteine oder -bolzen in die Führungskonturen eingreifen.

Dadurch, dass die Kopfstütze sowohl höhenverstellbar als auch neigungseinstellbar ist, ist es möglich, dass bei der Verschwenkung der Kopfstütze aus einer relativ aufrechten Lage in eine nach vorn geneigte Lage gleichzeitig eine Höhenverstellung vorgenommen wird, so dass hierdurch eine Quetschung des Polstermaterials und/oder des Bezugmaterials vermieden wird. Das Polstermaterial und/oder Bezugsmaterial, welches vorzugsweise durchgehend die Rückenlehne und die Kopfstütze umhüllt, kann zwängungsfrei der Bewegung der Kopfstütze folgen, ohne dass es zur Faltenbildung oder zu Verwurf kommt, wenn die Kopfstütze nach vorn geneigt und gleichzeitig um ein entsprechendes Maß höhenverstellt wird.

Durch diese Ausbildung wird in einfacher Weise eine zwangsführung erreicht, die dauerhaft funktionstüchtig ist.

Zudem erfolgt durch diese Ausbildung eine Zwangsverschiebung der Kopfstütze, sofern diese aus einer relativ aufrechten Lage gegenüber der Rückenlehne in eine nach vorn geneigte Lage verschwenkt wird, so dass der Benutzer die Kopfstütze nicht zweifach manipulieren muss, sondern lediglich durch die Neigungsbewegung der Kopfstütze auch gleichzeitig die Verschiebebewegung der Kopfstütze relativ vom oberen Ende der Rückenlehne weg bewirkt.

Eine ähnliche konstruktive Lösung ist aus der US-A-2989341 bekannt.

Um ein besonders komfortables Sitzmöbel zu schaffen, wird vorgeschlagen, dass in die Rückenlehne ein Stellantrieb integriert ist, mittels dessen die Rückenlehne neigungsverstellbar ist, und dass die Kopfstütze über Stellhebel mit dem Stellantrieb gekoppelt ist, so dass mit der Neigungsverstellung der Rückenlehne eine Höhen- und Neigungsverstellung der Kopfstütze erfolgt.

Sofern der Stellantrieb vom Benutzer zur Neigung der Rückenlehne aus der Grundstellung in eine Komfortstellung betätigt wird, so wird hierbei gleichzeitig über die Stellhebel die Kopfstütze vom oberen Ende der Rückenlehne weg bewegt und nach vorn geneigt. Beim Rücklauf, also bei Verstellung der Rückenlehne aus der Komfortlage in die Grundstellung erfolgt gleichzeitig die Rückführung der Kopfstütze in die Grundstellung.

Bevorzugt ist zudem vorgesehen, dass der Neigungswinkel der Kopfstütze auf etwa 20 ° beschränkt ist.

Ausführungsbeispiele der Erfindung sind in der Zeichnung dargestellt und im folgenden näher beschrieben. Es zeigt:
- Figur 1 und 2: eine Ausführungsform der Erfindung in der Grundstellung
- Figur 3 und 4: dieses Ausführungsbeispiel in der Funktionslage.

In der Zeichnung ist von dem Sitzmöbel lediglich der Korpus einer Rückenlehne 1 mit daran am oberen Ende angeordneter Kopfstütze 2 gezeigt. In der zeichnerischen Darstellung ist auf die Darstellung von Polstermaterial und Bezugsmaterial verzichtet. Bei dieser Ausbildung ist die Kopfstütze 2 gegenüber der Rückenlehne 1 höhenverstellbar, wie aus der Gegenüberstellung insbesondere der Figuren 2 und 4 ersichtlich ist, so dass die Kopfstütze 2 von dem oberen Ende der Rückenlehne 1 weg bewegbar oder zu diesem Ende hin bewegbar ist. Gleichzeitig ist die Kopfstütze 2 neigungsverstellbar, so dass sie in der Grundstellung gemäß Figur 1 und 2 eine im Wesentlichen ebene Verlängerung der Rückenlehne bildet, während sie in der Funktionslage gemäß Figur 3 und 4 leicht nach vorn zur Sitzvorderkante hin geneigt ist. Gleichzeitig ist in den Figuren eine Neigung der Rückenlehne 1 gezeigt, die in Figur 1 und 2 in einer aufrechten Grundstellung ausgerichtet ist, während sie in Figur 3 und 4 nach hinten, also von der Sitzvorderkante weg schräg geneigt ist.

Die Kopfstütze 2 ist am oberen Ende der Rückenlehne 1 mittels einer Kulissenführung 3 zwangsgeführt, und zwar derart, dass der Verschiebebewegung der Kopfstütze 2 beispielsweise aus der Position gemäß Figur 2 in die Position gemäß Figur 4 bei der Höhenverstellung eine Neigungsbewegung nach vorn überlagert ist. Auf diese Weise wird sichergestellt, dass das Bezugsmaterial, was insbesondere vorderseitig die Rückenlehne 1 und die Kopfstütze 2 durchgehend abdeckt und ebenso das Bezugsmaterial bei der Verschwenkung der Kopfstütze 2 aus der Position gemäß Figur 2 in die Position gemäß Figur 4 nicht verquetscht wird oder verworfen wird und Falten bildet, da der Neigungsbewegung der Kopfstütze 2 eine Längsverschiebebewegung von der Rückenlehne 1 weg überlagert ist.

Die Anordnung ist so getroffen, dass die Kopfstütze 2 von der Bewegung der Rückenlehne 1 zwangsgesteuert ist, und zwar derart, dass bei einer Bewegung der Rückenlehne 1 aus der im Wesentlichen aufrechten Grundstellung gemäß Figur 1 und 2 in eine geneigte Ruhestellung gemäß Figur 3 und 4 eine Zwangsverschiebung der Kopfstütze 2 vom oberen Ende der Rückenlehne 1 weg und gleichzeitig eine Zwangsverschwenkung der Kopfstütze 2 nach vorn in Richtung zur Vorderkante des Sitzmöbels erfolgt.

Bei der gezeigten Ausführungsform ist in die Rückenlehne 1 ein Stellantrieb 4 verdeckt integriert, mittels dessen die Rückenlehne 1 neigungsverstellbar ist. Die Kopfstütze 2 ist über Stellhebel 5,6,7 mit dem Stellantrieb 4 gekoppelt, so dass mit der Neigungsverstellung der Rückenlehne 1 eine Höhen- und Neigungsverstellung der Kopfstütze 2 erfolgt. Der Stellantrieb 4 greift dabei an einer Drehtraverse 8 über einen daran drehfest befestigten Hebel 5 an. An der Traverse 8 ist ein ebenfalls drehfester Hebel 6 befestigt, an dem ein Stellhebel 7 angelenkt ist, der wiederum an einem Beschlagteil 9 der Kopfstütze 2 angelenkt ist. Der Stellantrieb ist elektromotorisch angetrieben und gegebenenfalls mittels einer Fernbedienung betätigbar.

Am oberen Ende der Rückenlehne 1 sind paarweise Beschlagplatten 10 mit Kulissensteinen 11 befestigt. Am unteren Ende der Kopfstütze 2 sind entsprechende Beschlagplatten 12 befestigt, wobei diese Beschlagplatten oder Haltebleche 12 mit einer leicht gebogenen Führungskontur 13 versehen sind, deren Krümmungsmittelpunkt mit erheblichem Abstand vorderseitig der Rückenlehne 1 beziehungsweise Kopfstütze 2 liegt. Die Kulissensteine oder Bolzen 11 sind in die Führungskontur 13 eingesetzt, so dass bei einer Verschiebung der Kopfstütze 2 aus der Position beispielsweise gemäß Figur 2 in die Position gemäß Figur 4 eine Höhenverstellung und eine dieser Höhenverstellung überlagerte Neigung der Kopfstütze nach vorn erfolgt. Der Neigungswinkel der Kopfstütze 2 ist durch die entsprechende Führungskontur 13 auf etwa 20 ° begrenzt.

Durch die erfindungsgemäße Ausbildung wird erreicht, dass ein Verschwenken der Kopfstütze 2 nach vorn keine Verkürzung des Bezugmaterials oder des Bezugstoffes bewirkt, da die Kopfstütze beim Verschwenken gleichzeitig eine Verschiebebewegung von der Rückenlehne 1 weg nach oben beziehungsweise zurück nach unten bewirkt.

Die Erfindung ist nicht auf das Ausführungsbeispiel beschränkt, sondern im Rahmen der Offenbarung vielfach variabel.

## Patentansprüche

1. Sitzmöbel mit Rückenlehne (1) und in die Rückenlehne (1) integrierter Kopfstütze (2), wobei die Rückenlehne (1) neigungsverstellbar ist, wobei die Kopfstütze (2) gegenüber der Rückenlehne (1) höhen- und neigungseinstellbar ist, wobei die Kopfstütze (2) an der Rückenlehne (1) mittels einer Kulissenführung (3) derart geführt ist, dass der Verschiebebewegung der Kopfstütze (2) bei der Höhenverstellung eine Neigungsbewegung überlagert ist, und am oberen Ende der Rückenlehne (1) paarweise Beschlagplatten (10) mit Kulissensteinen (11) oder -bolzen angeordnet sind, am unteren Ende der Kopfstütze (2) paarweise Haltebleche (12) mit einer leicht gebogenen Führungskontur (13) vorgesehen sind, wobei die Kulissensteine (11) oder -bolzen in die Führungskonturen (13) eingreifen, **dadurch gekennzeichnet, dass** in die Rückenlehne (1) ein Stellantrieb (4) integriert ist, mittels dessen die Rückenlehne (1) neigungsverstellbar ist, und dass die Kopfstütze (2) über Stellhebel (5,6,7) mit dem Stellantrieb (4) gekoppelt ist, so dass mit der Neigungsverstellung der Rückenlehne (1) eine Höhen- und Neigungsverstellung der Kopfstütze (2) erfolgt.

2. Sitzmöbel nach Anspruch 1, **dadurch gekennzeichnet, dass** der Neigungswinkel der Kopfstütze (2) auf etwa 20 ° beschränkt ist.

## Claims

1. A seating furniture with backrest (1) and headrest (2) integrated in the backrest (1), the backrest (1) being adjustable in inclination, the headrest (2) being adjustable in height and inclination with respect to the backrest (1), the headrest (2) being guided at the backrest (1) by means of a sliding guide mechanism (3) such that when adjusting the height, an inclination movement is superimposed on the displacement movement of the headrest (2), and at the upper end of the backrest (1), pairs of fitting plates (10) with sliding blocks (11) or bolts being provided, at the lower end of the headrest (2), pairs of holding plates (12) with a slightly bent guiding contour (13) being provided, the sliding blocks (11) or bolts engaging in the guiding contours (13), **characterized by** that an actuator (4) is integrated in the backrest (1), by means of which the backrest (1) is adjustable in inclination, and that the headrest (2) is coupled by adjusting levers (5, 6, 7) with the actuator (4), so that an adjustment of height and inclination of the headrest (2) occurs together with the adjustment of inclination of the backrest (1).

2. The seating furniture according to claim 1, **characterized by** that the angle of inclination of the headrest (2) is limited to approximately 20°.

## Revendications

1. Meuble d'assise avec dossier (1) et appui-tête (2) intégré dans le dossier (1), le dossier (1) étant réglable en inclinaison, l'appui-tête (2) étant réglable en hauteur et inclinaison par rapport au dossier (1), l'appui-tête (2) étant guidé au dossier (1) au moyen d'un guide de coulissement (3) de façon que lors du réglage de l'hauteur, un mouvement d'inclinaison soit superposé sur le mouvement de déplacement de l'appui-tête (2), et à l'extrémité supérieure du dossier (1), des paires de plaques de ferrure (10) avec des coulisseaux (11) ou des boulons de coulissement étant prévues, à l'extrémité inférieure de l'appui-tête (2), des paires de plaques de retenue (12) avec un contour légèrement courbé (13) étant prévues, les coulisseaux (11) ou boulons de coulissement s'engrenant dans les contours de guidage (13), **caractérisé en ce qu'**un actionneur (4) est intégré dans le dossier (1), au moyen duquel le dossier (1) est réglable en inclinaison, et que l'appui-tête (2) est accouplé par des leviers de réglage (5, 6, 7) avec l'actionneur (4), de sorte qu'un réglage en hauteur et inclinaison de l'appui-tête (2) ait lieu ensemble avec le réglage en inclinaison du dossier (1).

2. Meuble d'assise selon la revendication 1, **caractérisé en ce que** l'angle d'inclinaison de l'appui-tête (2) est limité à environ 20°.
